# FASCICULE DE BREVET EUROPEEN

(11) **EP 3 722 730 B1**
(45) Date de publication et mention de la délivrance du brevet: **20.04.2022**
(21) Numéro de dépôt: 20167406.6
(22) Date de dépôt: 31.03.2020
(51) Int. Cl.: F28F 3/14, F25B 15/00, F25B 17/00, F25B 35/00, F25B 37/00

(54) **MACHINE À ABSORPTION COMPRENANT DES PLAQUES MATELASSÉES**
ABSORPTIONSMASCHINE, DIE GEPOLSTERTE PLATTEN UMFASST
ABSORPTION MACHINE COMPRISING PADDED PLATES

(30) Priorité: 10.04.2019 FR 1903846
(43) Date de publication de la demande: 14.10.2020
(73) Titulaire: CNIM Systèmes Industriels, 75008 Paris (FR)
(72) Inventeur: MAILHOT, Dominique, 83500 LA SEYNE SUR MER (FR); YAZBEK, Wael, 83200 TOULON (FR); NUNES, Frédéric, 83210 SOLLIES TOUCAS (FR); MONORE, Estelle, 83200 TOULON (FR)
(74) Mandataire: Lefevre-Groboillot, David André

(56) Documents cités:
- EP-A1- 1 093 868
- EP-A1- 2 213 963
- EP-A1- 3 382 313
- WO-A1-2007/125220
- WO-A1-2007/125221
- DE-A1-102005 037 708
- FR-A1- 2 989 767

## Description

### DOMAINE TECHNIQUE DE L'INVENTION

Le domaine technique de l'invention est celui des échangeurs de chaleur La présente invention concerne une machine à absorption comprenant des échangeurs de chaleur à plaques. EP 2 213 963 A1, WO 2007/125221 A1 et WO 2007/125220 A1 décrivent des machines selon le préambule de la revendication 1. Z

### ARRIERE-PLAN TECHNOLOGIQUE DE L'INVENTION

Les machines à absorption sont des systèmes thermiques générant du froid ou de la chaleur à partir de sources chaudes. Ces systèmes se développent car ils permettent des économies d'énergie en récupérant de la chaleur fatale à basse température.

Une machine à absorption comprend au moins quatre types d'échangeurs couplés deux à deux : un couple évaporateur/absorbeur et un couple générateur/condenseur. Ces deux couples sont chacun placés dans une enceinte à vide.

Une telle machine est connectée à trois sources : la source chaude qui fournit l'énergie thermique au générateur, la source froide connectée à l'évaporateur, et la source de refroidissement à température intermédiaire, dont le fluide circule dans l'absorbeur et le condenseur.

[Fig. 1] représente schématiquement une machine à absorption 10 selon l'état de la technique comprenant un évaporateur 11, un absorbeur 12, un générateur 13 et un condenseur 14, et étant connectée aux trois sources citées précédemment.

Dans le cycle de la machine à absorption 10, deux fluides sont mis en œuvre : un réfrigérant 4 et un absorbant 5. L'absorbant 5 a la capacité d'absorber la vapeur du réfrigérant 4, ce qui alimente le cycle de fonctionnement. Les couples de fluides les plus utilisés en pratique sont l'eau (H2O) comme réfrigérant 4 et le bromure de lithium (LiBr) comme absorbant 5, ou encore l'ammoniac (NH3) comme réfrigérant 4 et l'eau (H2O) comme absorbant 5. Ces couples sont choisis de façon à ce que l'absorbant 5 ait une grande affinité vis-à-vis du réfrigérant 4 et que le réfrigérant 4 ait une capacité à se vaporiser plus importante que l'absorbant 5, en d'autres termes il faut qu'il soit beaucoup plus volatil que l'absorbant 5. La source froide (non représentée) est connectée à un faisceau de tubes 1 de l'évaporateur 11. La source chaude (non représentée) est connectée à un faisceau de tubes 3 du générateur 13. La source de refroidissement à température intermédiaire (non représentée) est connectée à un faisceau de tubes 6 du condenseur et à un faisceau de tubes 2 de l'absorbeur.

Le cycle suivi par chacun des deux fluides réfrigérant 4 et absorbant 5 est le suivant :

Au niveau de l'évaporateur 11, le réfrigérant 4 est réparti sur le faisceau de tubes 1 contenant le fluide provenant de la source froide. La pression à l'intérieur de l'évaporateur 11 étant très faible, le réfrigérant 4 va se vaporiser en soustrayant de la chaleur au fluide provenant de la source froide qui circule dans le faisceau de tubes 1, qui est ainsi refroidit. Une partie du réfrigérant 4 ne se vaporise pas et est récupérée par un récupérateur situé dans le fond de l'évaporateur 11 pour être à nouveau répartie sur le faisceau de tubes 1.

Au sein de l'absorbeur 12, l'absorbant 5 est réparti sur le faisceau de tubes 2 contenant le fluide provenant de la source de refroidissement à température intermédiaire. L'absorbant 5 absorbe la vapeur de réfrigérant 4 et se dilue. Cette action produit une dépression qui permet une circulation de la vapeur de réfrigérant 4 de l'évaporateur 11 vers l'absorbeur 12. Le phénomène d'absorption génère aussi de la chaleur, laquelle est récupérée par le fluide provenant de la source de refroidissement à température intermédiaire. L'absorbant 5 réparti dilué est récupéré par un récupérateur situé dans le fond de l'absorbeur 12 puis est envoyé dans le générateur 13.

Au sein du générateur 13, l'absorbant 5 est réparti sur le faisceau de tubes 3 contenant le fluide provenant de la source chaude. Le réfrigérant 4 absorbé par l'absorbant 5 se vaporise alors et l'absorbant 5 est récupéré par un récupérateur situé dans le fond du générateur 13. L'absorbant 5 non dilué ainsi récupéré est renvoyé pour être réparti au sein de l'absorbeur 12. La vapeur de réfrigérant 4 ainsi formée au sein du générateur 13 est conduite vers le condenseur 14

Au sein du condenseur 14, elle se liquéfie car le condenseur 14 comprend un faisceau de tubes 6 contenant le fluide provenant de la source de refroidissement à température intermédiaire. Le réfrigérant 4 sous forme liquide est alors récupéré par un récupérateur situé dans le fond du condenseur 14 et est renvoyé pour être réparti au sein de l'évaporateur 11.

[Fig. 2] représente une machine à absorption comprenant des échangeurs de type tube et calandre, à faisceau arrosé, comme utilisé classiquement dans l'état de la technique. Au sein des évaporateur 11, absorbeur 12, et générateur 13, des plateaux d'arrosage 21 permettent un arrosage uniforme de faisceaux de tubes 22, afin de recouvrir les faisceaux de tubes 22 d'un film de réfrigérant 4 ou d'absorbant 5 en fonction du type d'échangeur. Chacun des échangeurs 11, 12, 13 et 14 comprend un récupérateur 23. Ces échangeurs sont appelés « à tubes et calandres » car un fluide circule dans les faisceaux de tubes 22 et au moins un autre fluide circule entre les faisceaux de tubes 22 et la calandre 24 de l'échangeur.

Un avantage de ces machines à absorption est que leur fonctionnement est parfaitement maîtrisé. Cependant, elles coûtent très cher à fabriquer et leur encombrement est important.

Ainsi, la recherche s'intéresse à l'intégration d'échangeurs à plaques dans des machines à absorption à la place des échangeurs à tubes et calandres tels que représentés sur la Figure 2. En effet, les échangeurs à plaques, où un faisceau de plaques remplace le faisceau de tubes des échangeurs à tubes et calandres, sont moins coûteux à produire que les échangeurs à tubes et calandres, et ont un encombrement réduit. Ces essais d'intégration concernaient particulièrement la mise en œuvre d'échangeurs de type plaques à chevrons.

Cependant, les essais d'intégration d'échangeurs de type plaques à chevrons dans des machines à absorption de l'état de la technique présentent deux types de problèmes.

Un premier problème est le passage de la vapeur. En effet, l'évaporateur et le générateur créent de la vapeur basse pression qui est très sensible aux pertes de charges. Les conduits des échangeurs de type chevron étant de diamètre très faible, ils génèrent d'importantes pertes de charges qui empêchent la circulation de la vapeur basse pression.

Un second problème concerne l'intégration même des échangeurs à plaques au sein des machines à absorption. En effet, les machines à absorption sont conçues de façon spécifique pour chaque projet. En fonction des conditions de température et de pression, la géométrie des échangeurs peut être très différente, ce qui ne présente pas de difficulté pour des échangeurs à tubes et calandres. Cependant, dans le cas d'utilisation d'échangeur à plaques à chevrons, il est difficile de faire varier leur géométrie facilement car ils sont fabriqués à partir de plaques embouties. Le coût d'investissement pour la fabrication d'un nouveau motif de chevrons de plaques d'échangeur à plaques est très élevé, rendant donc les essais et l'industrialisation très coûteux.

### RESUME DE L'INVENTION

L'invention offre une solution aux problèmes évoqués précédemment, en proposant une machine à absorption comprenant un premier, un second, un troisième et un quatrième échangeur à plaques, le premier échangeur à plaques étant un évaporateur, le second échangeur à plaques étant un absorbeur, le troisième échangeur à plaques étant un générateur, le quatrième échangeur à plaques étant un condenseur, chaque échangeur à plaques comprenant une pluralité de plaques matelassées disposées successivement et parallèles entre elles, chaque plaque matelassée comprenant deux feuilles et une pluralité de points de connexion entre les deux feuilles disposés selon un plan, au moins une feuille étant incurvée entre les points de connexion afin de former un espace de circulation de fluide entre les deux feuilles et les points de connexion de deux plaques matelassées adjacentes comprises dans le même échangeur étant en vis-à-vis.

L'invention permet avantageusement de proposer une machine à absorption peu coûteuse à produire et facilement adaptable en fonction des besoins. Ainsi, grâce à l'invention, il est facile de faire varier les surfaces d'échanges en augmentant le nombre de plaques, sans avoir à produire de nouveaux motifs de chevrons adaptés et donc sans nouveaux essais à réaliser. De plus, la géométrie matelassée des plaques assure une rigidité de l'ensemble de la machine à absorption en permettant le maintien des parois de la machine à absorption, limitant ainsi le besoin d'autres raidisseurs. La géométrie matelassée des plaques permet également un écoulement turbulent du fluide réparti sur les plaques et donc d'améliorer le coefficient d'échange thermique.

Les points de connexion de deux plaques matelassées adjacentes sont en vis-à-vis, afin de créer un espace pour le passage de la vapeur. De plus, la forme incurvée d'au moins une feuille permet une plus grande surface d'échange et un espace de circulation de fluide à l'intérieur des plaques.

Outre les caractéristiques qui viennent d'être évoquées dans le paragraphe précédent, la machine à absorption selon un aspect de l'invention peut présenter une ou plusieurs caractéristiques complémentaires parmi les suivantes, considérées individuellement ou selon toutes les combinaisons techniquement possibles :
- L'évaporateur et l'absorbeur sont situés dans une première enceinte à vide et le générateur et le condenseur sont situés dans une seconde enceinte à vide.
- L'évaporateur comprend un système d'arrosage de fluide réfrigérant configuré pour répartir un fluide réfrigérant sur la surface extérieure des plaques de l'évaporateur et l'espace de circulation de fluide de chaque plaque matelassée de l'évaporateur comprend une entrée et une sortie de fluide de source froide ;
- L'absorbeur comprend un système d'arrosage de fluide absorbant configuré pour répartir un fluide absorbant sur la surface extérieure des plaques de l'absorbeur et l'espace de circulation de fluide de chaque plaque matelassée de l'absorbeur comprend une entrée et une sortie de fluide de source de refroidissement à température intermédiaire ;
- Le générateur comprend un système d'arrosage de fluide absorbant configuré pour répartir un fluide absorbant sur la surface extérieure des plaques du générateur et l'espace de circulation de fluide de chaque plaque matelassée du générateur comprend une entrée et une sortie de fluide de source chaude ;
- L'espace de circulation de fluide de chaque plaque matelassée du condenseur comprend une entrée et une sortie de fluide de source de refroidissement à température intermédiaire ;
- Un collecteur de départ de source froide est connecté à l'entrée de fluide de l'évaporateur et un collecteur d'arrivée de source froide est connecté à la sortie de fluide de l'évaporateur ;
- Un collecteur de départ de source de refroidissement à température intermédiaire est connecté à l'entrée de fluide de l'absorbeur et un collecteur d'arrivée de source de refroidissement à température intermédiaire est connecté à la sortie de fluide de l'absorbeur ;
- Un collecteur de départ de source chaude est connecté à l'entrée de fluide du générateur et un collecteur d'arrivée de source chaude est connecté à la sortie de fluide du générateur ;
- Un collecteur de départ de source de refroidissement à température intermédiaire est connecté à l'entrée de fluide du condenseur et un collecteur d'arrivée de source de refroidissement à température intermédiaire est connecté à la sortie de fluide du condenseur ;
- Les plaques matelassées comportent au moins une passe.
- La machine à absorption comprend un matelas anti-gouttes positionné entre l'évaporateur et l'absorbeur.
- La machine à absorption comprend un matelas anti-gouttes positionné entre le générateur et le condenseur.
- La machine à absorption comprend une première enceinte, une deuxième enceinte, une troisième enceinte et une quatrième enceinte et l'évaporateur est situé dans la première enceinte, l'absorbeur est situé dans la seconde enceinte, le générateur est situé dans la troisième enceinte et le condenseur est situé dans la quatrième enceinte.
- L'espace de circulation de fluide de chaque plaque matelassée de l'évaporateur comprend au moins une entrée et une sortie de fluide réfrigérant ;
- L'espace de circulation de fluide de chaque plaque matelassée de l'absorbeur comprend au moins une entrée et une sortie de fluide absorbant ;
- L'espace de circulation de fluide de chaque plaque matelassée du générateur comprend au moins une entrée et une sortie de fluide absorbant ;
- L'espace de circulation de fluide de chaque plaque matelassée du condenseur comprend au moins une entrée et une sortie de fluide réfrigérant ;
- La machine à absorption comprend au moins deux collecteurs de vapeur ;
- Un collecteur de départ de fluide réfrigérant est connecté à l'entrée de fluide de l'évaporateur et un collecteur d'arrivée de fluide réfrigérant est connecté à la sortie de fluide de l'évaporateur ;
- Un collecteur de départ de fluide absorbant à température intermédiaire est connecté à l'entrée de fluide de l'absorbeur et un collecteur d'arrivée de fluide absorbant est connecté à la sortie de fluide de l'absorbeur ;
- Un collecteur de départ de fluide absorbant est connecté à l'entrée de fluide du générateur et un collecteur d'arrivée de fluide absorbant est connecté à la sortie de fluide du générateur ;
- Un collecteur de vapeur de fluide réfrigérant est connecté à l'entrée de fluide du condenseur et un collecteur d'arrivée de fluide réfrigérant est connecté à la sortie de fluide du condenseur ;
- Un premier collecteur de vapeur est situé entre l'évaporateur et l'absorbeur et un second collecteur de vapeur est situé entre le générateur et le condenseur.

L'invention et ses différentes applications seront mieux comprises à la lecture de la description qui suit et à l'examen des figures qui l'accompagnent.

### BREVE DESCRIPTION DES FIGURES

Les figures sont présentées à titre indicatif et nullement limitatif de l'invention.
- La figure 1 montre une représentation schématique du fonctionnement d'une machine à absorption selon l'état de la technique.
- La figure 2 montre une représentation schématique d'une machine à absorption à échangeurs à tubes et calandre selon l'état de la technique.
- La figure 3 montre une représentation schématique d'un module évaporateur/absorbeur d'une machine à absorption selon un premier mode de réalisation de l'invention.
- La figure 4 montre une vue en coupe selon un plan transversal d'une partie d'un échangeur à plaques matelassées selon l'invention.
- La figure 5 montre une vue en coupe selon un plan transversal d'une partie d'un module évaporateur/absorbeur et de son fonctionnement selon un premier mode de réalisation de l'invention.
- La figure 6 montre une vue en coupe selon un plan transversal d'une partie d'un module évaporateur/absorbeur selon une variante du premier mode de réalisation de l'invention.
- La figure 7 montre une représentation schématique d'une plaque matelassée à passes selon l'invention.
- La figure 8 montre une représentation schématique d'un module générateur/condensateur d'une machine à absorption selon un premier mode de réalisation de l'invention.
- La figure 9 montre une représentation schématique d'un module évaporateur/absorbeur d'une machine à absorption selon un deuxième mode de réalisation de l'invention.
- La figure 10 montre une vue en coupe selon un plan transversal d'une partie d'un module évaporateur/absorbeur selon un deuxième mode de réalisation de l'invention.
- La figure 11 montre une représentation schématique d'un module générateur/condensateur d'une machine à absorption selon un deuxième mode de réalisation de l'invention.

### DESCRIPTION DETAILLEE D'AU MOINS UN MODE DE REALISATION DE L'INVENTION

Les figures sont présentées à titre indicatif et nullement limitatif de l'invention. Sauf précision contraire, un même élément apparaissant sur des figures différentes présente une référence unique.

### Premier mode de réalisation

[Fig. 3] montre une représentation schématique d'un module évaporateur/absorbeur 300 d'une machine à absorption selon le premier mode de réalisation comprenant au moins deux échangeurs à plaques matelassées. Ce module comprend une enceinte à vide 301 afin d'assurer les conditions de fonctionnement du cycle de l'évaporateur 11 et de l'absorbeur 12.

Dans un premier mode de réalisation de l'invention, le réfrigérant 4 et l'absorbant 5 circulent à l'extérieur des plaques matelassées, par exemple en étant répartis sur des faisceaux de plaques matelassées ou par exemple sous forme de vapeur. Cette répartition du réfrigérant 4 et de l'absorbant 5 peut par exemple être réalisée par pulvérisation. Les fluides provenant des sources froides, chaudes, et de refroidissement à température intermédiaire circulent quant à eux à l'intérieur des plaques matelassées.

On entend par « plaque matelassée » un ensemble de deux feuilles de métal, par exemple en acier, soudées ensemble, par exemple à la soudure laser. Ce point de connexion permet ensuite de pressuriser l'ensemble.

L'une des feuilles ou les deux feuilles sont ensuite pressurisées afin de déformer la ou les feuilles pressurisées, et donc de créer un espace entre les deux feuilles permettant le passage d'un fluide là où les feuilles n'ont pas été soudées ensemble. La soudure des plaques suit par exemple un motif à « points », répartis sur la surface des feuilles de façon à laisser un espace de circulation de fluide entre chaque point. Une plaque matelassée est également appelée couramment « pillow plate » selon la dénomination anglo-saxonne.

De façon générale, on entendra par « plaque matelassée » une plaque comprenant deux feuilles et une pluralité de points de connexion entre les deux feuilles disposés selon un plan, au moins une feuille étant incurvée entre les points de connexion afin de former un espace de circulation de fluide entre les deux feuilles.

Un premier échangeur à plaques matelassées est l'évaporateur 11. Il comprend un faisceau de plaques matelassées 310 au-dessus duquel est positionné un système d'arrosage 311 de fluide réfrigérant 4. Ce système d'arrosage 311 permet une répartition uniforme du fluide réfrigérant 4 sur le faisceau de plaques 310. Le système d'arrosage 311 comprend par exemple un tube et une plaque trouée, le tube permettant une répartition grossière du fluide sur la plaque trouée, et la plaque trouée permettant une répartition uniforme du fluide sur toute la surface des plaques.

L'évaporateur 11 comprend en outre au moins deux collecteurs. Un collecteur de départ de la source froide 312, auquel la source froide est connectée, est connecté à un des champs de chacune des plaques matelassées formant le faisceau de plaques 310. De cette manière, le collecteur de départ de la source froide 312 peut injecter à l'intérieur des plaques matelassées le fluide provenant de la source froide. Cette connexion du collecteur 312 à un des champs de chacune des plaques du faisceau 310 peut être par exemple une soudure.

Un collecteur d'arrivée de la source froide 313 est lui aussi connecté à un des champs de chacune des plaques matelassées formant le faisceau de plaques 310. De cette manière, le collecteur d'arrivée de la source froide 313 permet la récupération du fluide provenant de la source froide injecté à l'intérieur des plaques par le collecteur de départ 312. Cette connexion du collecteur 313 à un des champs de chacune des plaques du faisceau 320 peut être par exemple une soudure. Le sens de circulation des fluides dans les plaques peut être inversé afin de fonctionner à contre courant. Dans ce cas, le collecteur de départ de source froide 312 et le collecteur d'arrivée de la source de refroidissement à température intermédiaire 323 sont inversés. De la même manière, ce contre-courant peut être mis en œuvre pour tous les autres échangeurs.

Un second échangeur à plaques matelassées compris dans le module évaporateur/absorbeur 300 est l'absorbeur 12. Il comprend un faisceau de plaques matelassées 320 au-dessus duquel est positionné un système d'arrosage 321 de fluide absorbant 5. Ce système d'arrosage 321 permet une répartition uniforme du fluide absorbant 5 sur le faisceau de plaques 320. Le système d'arrosage 321 sera présenté plus en détail par la suite.

L'absorbeur 12 comprend en outre au moins deux collecteurs. Un collecteur de départ de la source de refroidissement à température intermédiaire 322, auquel la source de refroidissement à température intermédiaire est connectée, est connecté à un des champs de chacune des plaques matelassées formant le faisceau de plaques 320. De cette manière, le collecteur de départ de la source de refroidissement à température intermédiaire 322 permet d'injecter à l'intérieur des plaques matelassées le fluide provenant de la source de refroidissement à température intermédiaire.

Un collecteur d'arrivée de la source de refroidissement à température intermédiaire 323 est lui aussi connecté à un des champs de chacune des plaques matelassées formant le faisceau de plaques 320. De cette manière, le collecteur d'arrivée de la source de refroidissement à température intermédiaire 323 permet la récupération du fluide provenant de la source de refroidissement à température intermédiaire injecté à l'intérieur des plaques par le collecteur de départ 322. Les connexions des collecteurs 322 et 323 à un des champs de chacune des plaques respectivement des faisceaux 320 et 330 peuvent être par exemple une soudure.

Au niveau de l'évaporateur 11, le système d'arrosage 311 de fluide réfrigérant 4 réparti sur le faisceau de plaques 310 le fluide réfrigérant 4. Cette répartition peut être réalisée par exemple par pulvérisation. Le fluide réfrigérant 4 ainsi réparti coule de façon uniforme sur les plaques matelassées et se vaporise, en refroidissant la surface des plaques matelassées. Le fluide froid circulant à l'intérieur des plaques est de ce fait refroidi.

Afin de garantir un mouillage complet des plaques et donc un bon coefficient d'échange, les faces extérieures des plaques matelassées peuvent avoir été recouvertes d'un traitement de surface hydrophile.

La géométrie des plaques, c'est-à-dire le fait qu'elles soient matelassées, permet de créer des turbulences dans le film de réfrigérant 4 et ainsi d'améliorer le coefficient d'échange thermique par rapport aux plaques de l'état de la technique.

Au niveau de l'absorbeur 12, le fluide absorbant 5 est réparti sur le faisceau de plaques matelassées 320 par le système d'arrosage 321 de fluide absorbant 5. Cette répartition peut être réalisée par exemple par pulvérisation. Le fluide absorbant 5 coule sur les plaques matelassées comprises dans le faisceau de plaques matelassées 320, créant un film de fluide absorbant 5 dans lequel se créent des turbulences dues au matelassage des plaques. Le film de fluide absorbant 5 absorbe la vapeur de fluide réfrigérant 4 et est donc dilué par du fluide réfrigérant 4 provenant de l'évaporateur 11. Cette action produit une dépression qui permet une circulation de la vapeur de l'évaporateur 11 vers l'absorbeur 12. Cette action produit aussi de la chaleur, qui est récupérée par le fluide de refroidissement à température intermédiaire qui circule à l'intérieur des plaques matelassées comprises dans le faisceau de plaques matelassées 320. L'absorbant 5 dilué coule sur les plaques matelassées et est récupéré par un récupérateur (non représenté) situé sous le faisceau de plaques 320 pour être amené au générateur 13. De la même manière, le réfrigérant 4 qui ne s'est pas vaporisé au niveau de l'évaporateur 11 coule sur les plaques matelassées et est récupéré par un récupérateur (non représenté) situé sous le faisceau de plaques 310 pour être amené au système d'arrosage 311.

[Fig. 4] représente schématiquement une vue en coupe selon un plan transversal de la liaison entre les plaques matelassées comprises dans un faisceau de plaques matelassées et l'enceinte sous vide 301. On entend par «plan transversal » un plan de coupe perpendiculaire à la plus grande dimension d'une plaque matelassée.

La paroi de l'enceinte à vide 301 est positionnée de façon adjacente au faisceau de plaques comme représenté Figure 4. Les plaques matelassées sont par exemple soudées sur un champ vertical avec la paroi intérieure de l'enceinte 301. Le fait que les plaques soient matelassées assure une bonne rigidité de l'ensemble plaques-enceinte 301 et permet de constituer cette enceinte à vide 301 de façon simple. Cette rigidité due à la géométrie des plaques permet de s'affranchir de raidisseur ou d'en limiter leur utilisation.

[Fig. 5] représente schématiquement une vue en coupe selon un plan transversal d'une partie du module 300 évaporateur/absorbeur et des échanges de fluides entre les deux échangeurs compris dans ce module.

Sur chacune des plaques des faisceaux de plaques 310 et 320 se répartissent respectivement le fluide réfrigérant 4 et le fluide absorbant 5, répartis par les systèmes d'arrosage présentés précédemment. Cette répartition peut être réalisée par exemple par pulvérisation. Le fluide froid 401 issu de la source froide et injecté par le collecteur de départ de la source froide 312 circule à l'intérieur des plaques matelassées comprises dans le faisceau de plaques matelassées 310 de l'évaporateur 11. Le fluide intermédiaire 402 issu de la source de refroidissement à température intermédiaire et injecté par le collecteur de départ de la source de refroidissement à température intermédiaire 322 circule à l'intérieur des plaques matelassées comprises dans le faisceau de plaques matelassées 320 de l'absorbeur 12. Le fluide réfrigérant 4 après s'être vaporisé circule entre les plaques matelassées comprises dans le faisceau de plaques matelassées 310 de l'évaporateur 11 vers les plaques matelassées comprises dans le faisceau de plaques matelassées 320 de l'absorbeur 12. La forme matelassée des plaques permet à la vapeur basse pression de réfrigérant 4 de circuler de l'évaporateur 11 vers l'absorbeur 12 sans pertes de charges et de créer des turbulences dans les films de réfrigérant 4 et d'absorbant 5, améliorant ainsi le coefficient d'échange thermique. Le pas entre les plaques est calculé afin de permettre le passage de la vapeur de réfrigérant 4 de l'évaporateur 11 vers l'absorbeur 12. Par exemple, on pourra choisir un pas entre les plaques entre 20mm et 50mm.

[Fig. 6] représente une variante du premier mode de réalisation.

Dans une variante du premier mode de réalisation représentée sur la Figure 6, un matelas anti-gouttes 501 peut être positionné entre l'évaporateur 11 et l'absorbeur 12 afin d'éviter toute pollution du film d'absorbant 5 par du réfrigérant 4. Ce matelas anti-gouttes 501 permet de laisser passer la vapeur de réfrigérant 4 tout en bloquant le réfrigérant 4 sous forme liquide, car des gouttes de réfrigérant 4 peuvent être emportées par la vapeur. Un matelas anti-gouttes 501 peut aussi être placé entre le générateur 13 et le condenseur 14, de la même façon que pour l'évaporateur 11 et l'absorbeur 12. L'avantage de ce matelas anti-gouttes 501 entre le générateur 13 et le condenseur 14 est qu'il permet de récupérer dans le condenseur un réfrigérant 4 le moins dilué possible, c'est-à-dire le plus pur possible, améliorant ainsi le coefficient d'échange dans l'évaporateur 11 où il sera conduit par la suite.

[Fig. 7] représente schématiquement une variante du premier mode de réalisation dans laquelle les plaques matelassées comprennent des passes.

La plaque matelassée 700 représentée Figure 7 comprend des soudures linéaires appelées « passes » 701. Si elle est comprise dans l'évaporateur 11, cette plaque matelassée peut être connectée par exemple aux collecteurs de départ de la source froide 312 et d'arrivée de la source froide 313 présentés précédemment, afin que le fluide de source froide circule à l'intérieur de la plaque 700. Les passes 701 permettent une meilleure répartition du fluide circulant à l'intérieur, afin d'orienter le parcours du fluide et de forcer son contact avec la totalité de la surface de la plaque. Les passes 701 permettent aussi d'augmenter la vitesse et l'agitation du fluide, ce qui a pour effet d'améliorer le coefficient d'échange thermique.

[Fig. 8] montre une représentation schématique d'un module générateur/condenseur 800 d'une machine à absorption selon le premier mode de réalisation comprenant au moins deux échangeurs à plaques matelassées. Ce module comprend une enceinte à vide 801 afin d'assurer les conditions de fonctionnement du cycle du générateur 13 et du condenseur 14.

Un échangeur à plaques matelassées compris dans le module 800 est le générateur 13, comprenant un faisceau de plaques matelassées 810, un système d'arrosage de fluide absorbant 5 dilué 811, un collecteur de départ 812 de la source chaude et un collecteur d'arrivée 813 de la source froide. De la même manière que pour l'évaporateur 11 et l'absorbeur 12, les collecteurs de départ 812 et d'arrivée 813 de la source chaude sont connectés à un des champs de chacune des plaques matelassées formant le faisceau de plaques 810 comme représenté à la Figure 8. Cette connexion peut être par exemple une soudure.

Un autre échangeur à plaques matelassées compris dans le module 800 est le condenseur 14, comprenant un faisceau de plaques matelassées 820 et un collecteur de départ 822 et d'arrivée 823 de la source de refroidissement à température intermédiaire. Les deux collecteurs 822 et 23 sont connectés à un des champs de chacune des plaques matelassées formant le faisceau de plaques 820. Cette connexion peut être par exemple une soudure.

Le système d'arrosage 811 du générateur 13 reçoit l'absorbant 5 dilué par du réfrigérant 4 et le répartit sur chacune des plaques matelassées du faisceau de plaques 820. Cette répartition peut être réalisée par exemple par pulvérisation. A l'intérieur de ces plaques circule le fluide provenant de la source chaude, injecté par le collecteur de départ 812. Au contact des plaques matelassées chaudes, le réfrigérant 4 va se vaporiser et l'absorbant 5 non dilué va couler le long des plaques pour être récupéré par un récupérateur (non représenté), puis envoyé à l'absorbeur 12 pour être réparti.

Au niveau du condenseur 14, le réfrigérant 4 sous forme de vapeur, au contact des plaques matelassées comprises dans le faisceau de plaques 820 dans lesquelles circule le fluide à température intermédiaire injecté par le collecteur de départ 822, va se condenser puis couler le long des plaques pour être récupéré par un récupérateur (non représenté), puis envoyé à l'évaporateur 11 pour être réparti.

### Deuxième mode de réalisation

[Fig. 9] montre une représentation schématique d'un module évaporateur/absorbeur 900 d'une machine à absorption selon le deuxième mode de réalisation comprenant au moins deux échangeurs à plaques matelassées.

Dans ce deuxième mode de réalisation, le réfrigérant 4 et l'absorbant 5 sont répartis sur les surfaces intérieures des plaques matelassées et les fluides provenant des sources froide, chaude et intermédiaire circulent à l'extérieur des plaques matelassées. Cette répartition peut être réalisée par exemple par pulvérisation.

L'évaporateur 11 et l'absorbeur 12 comprennent respectivement une enceinte 901 et 902 qui leur est propre, permettant la circulation respectivement du fluide provenant de la source froide et du fluide provenant de la source de refroidissement à température intermédiaire à l'extérieur des plaques matelassées.

L'évaporateur 11 comprend un collecteur de départ 312 du réfrigérant 4 et un collecteur d'arrivée 313 du réfrigérant 4. Ces collecteurs sont connectés à un des champs de chacune des plaques comprises dans le faisceau de plaques matelassées 310 de façon à pouvoir répartir le fluide réfrigérant 4 sur les parois intérieures des plaques matelassées. Cette répartition peut être réalisée par exemple par pulvérisation. Ces connexions peuvent être par exemple des soudures.

Le réfrigérant 4 circulant ainsi à l'intérieur des plaques se vaporise car le fluide de source froide circule à l'extérieur des plaques. La vapeur de réfrigérant 4 circule à l'intérieur des plaques jusqu'au collecteur 903 de vapeur, qui est connecté à un des champs de chacune des plaques comprises dans le faisceau de plaques matelassées 310 et à un des champs de chacune des plaques comprises dans le faisceau de plaques matelassées 320. Ces connexions peuvent être par exemple des soudures. De cette façon, la vapeur de réfrigérant 4 peut atteindre l'absorbeur 12 dans lequel est réparti par le collecteur d'entrée d'absorbant 322 l'absorbant 5 sur les parois intérieures des plaques matelassées comprises dans le faisceau de plaques matelassées 320.

La taille du collecteur de vapeur 903 est calculée afin d'éviter les pertes de charges et permettre le passage de la vapeur vers les plaques de l'absorbeur.

L'absorption du réfrigérant 4 par l'absorbant 5 crée une dépression, qui crée une circulation de la vapeur de réfrigérant 4 entre l'évaporateur 11 et l'absorbeur 12 en passant par le collecteur de vapeur 903.

[Fig. 10] représente schématiquement une vue en coupe selon un plan transversal d'une partie du module 800 évaporateur/absorbeur et des échanges de fluides entre les deux échangeurs compris dans ce module. Deux feuilles 405 et 406 forment une plaque matelassée 314 et sont connectées en au moins un point de connexion 403. Ce point de connexion 403 peut être par exemple une soudure. Au moins une des deux feuilles est incurvée entre deux points de connexion 403 et 407 pour former un espace de circulation de fluide 408 entre les deux feuilles 405 et 406. Sur la Figure 4, les deux feuilles 405 et 406 sont incurvées pour avoir une surface d'échange plus importante. Deux plaques matelassées 314 et 315 sont dites « adjacentes » lorsque la plaque matelassée 314 est voisine de la plaque matelassée 315 dans le faisceau de plaques 310, c'est-à-dire qu'il n'y a pas d'autre plaque matelassée entre les plaques 314 et 315. Les points de connexion 403 et 404 des deux plaques matelassées adjacentes 314 et 315 sont en vis-à-vis, afin de créer un espace de circulation de vapeur.

Sur les faces intérieures de chacune des plaques des faisceaux de plaques 310 et 320 se répartissent respectivement le fluide réfrigérant 4 et le fluide absorbant 5, répartis respectivement par les collecteurs 312 et 322 présentés précédemment. Le fluide froid 401 circule à l'extérieur des plaques matelassées comprises dans le faisceau de plaques matelassées 310 de l'évaporateur 11. Il est par exemple injecté à l'intérieur de l'enceinte 901 par un collecteur de départ de fluide de source froide non représenté, et récupéré par un collecteur d'arrivée de fluide de source froide non représenté. Le fluide de refroidissement à température intermédiaire 402 circule à l'extérieur des plaques matelassées comprises dans le faisceau de plaques matelassées 320 de l'absorbeur 12. Il est par exemple injecté à l'intérieur de l'enceinte 902 par un collecteur de départ de fluide de source à température intermédiaire non représenté, et récupéré par un collecteur d'arrivée de fluide de source à température intermédiaire non représenté. Le fluide réfrigérant 4 après s'être vaporisé circule à l'intérieur des plaques matelassées comprises dans le faisceau de plaques matelassées 310 de l'évaporateur 11 vers l'intérieur des plaques matelassées comprises dans le faisceau de plaques matelassées 320 de l'absorbeur 12 en passant par le collecteur de vapeur 903. La circulation des fluides 401 et 402 à l'extérieur des plaques matelassées permet un nettoyage plus simple que lorsqu'ils circulent à l'intérieur des plaques matelassées grâce à l'espace entre les plaques. Ceci est particulièrement intéressant lorsque des fluides encrassant tels que l'eau de mer ou l'eau fluviale sont utilisés comme fluide 401 et/ou 402.

[Fig. 11] montre une représentation schématique d'un module générateur/condenseur 1000 d'une machine à absorption selon le deuxième mode de réalisation comprenant au moins deux échangeurs à plaques matelassées.

Le générateur 13 et le condenseur 14 comprennent respectivement une enceinte 904 et 905 qui leur est propre, permettant la circulation respectivement du fluide provenant de la source chaude et du fluide provenant de la source de refroidissement à température intermédiaire à l'extérieur des plaques matelassées.

Le générateur 13 comprend un collecteur de départ 812 du réfrigérant 4 et un collecteur d'arrivée 813 de l'absorbant 5. Ces collecteurs sont connectés à un des champs de chacune des plaques comprises dans le faisceau de plaques matelassées 810 de façon à pouvoir répartir le fluide absorbant 5 dilué avec le fluide réfrigérant 4 sur les parois intérieures des plaques matelassées. Cette connexion peut être par exemple une soudure. Le fluide absorbant 5 non dilué est récupéré par le collecteur d'arrivée 813 et le réfrigérant 4, qui s'est vaporisé au contact des plaques matelassées chaudes 810, circule sous forme de vapeur vers le condenseur 14, en passant par le collecteur de vapeur 906.

Le collecteur de vapeur 906 est connecté à un des champs de chacune des plaques comprises dans le faisceau de plaques matelassées 810 et à un des champs de chacune des plaques comprises dans le faisceau de plaques matelassées 820. Ces connexions peuvent être par exemple des soudures. De cette façon, la vapeur de réfrigérant 4 peut atteindre le condenseur 14 dans lequel elle se condense. Le réfrigérant 4 sous forme liquide est récupéré par un collecteur d'arrivée 823 pour être envoyé à l'évaporateur 11.

## Revendications

1. Machine à absorption (300, 800, 900 ,1000) comprenant un premier, un second, un troisième et un quatrième échangeur à plaques, le premier échangeur à plaques étant un évaporateur (11), le second échangeur à plaques étant un absorbeur (12), le troisième échangeur à plaques étant un générateur (13), le quatrième échangeur à plaques étant un condenseur (14), ladite machine à absorption (300, 800, 900 ,1000) étant **caractérisée en ce que** chaque échangeur à plaques (11, 12, 13, 14) comprend une pluralité de plaques matelassées (310, 320, 810, 820) disposées successivement et parallèles entre elles, chaque plaque matelassée (310, 320, 810, 820) comprenant deux feuilles de métal (405, 406) et une pluralité de points de connexion (403, 407) entre les deux feuilles (405, 406) disposés selon un plan, au moins une feuille (405, 406) étant incurvée entre les points de connexion (403, 407) afin de former un espace de circulation de fluide (408) entre les deux feuilles (405, 406) et **en ce que** les points de connexion (403, 404) de deux plaques matelassées adjacentes (314, 315) comprises dans le même échangeur (11, 12, 13, 14) sont en vis-à-vis.

2. Machine à absorption (300, 800, 900 ,1000) selon la revendication précédente **caractérisée en ce qu'**elle comprend une première enceinte à vide (301) et une seconde enceinte à vide (801) et **en ce que** l'évaporateur (11) et l'absorbeur (12) sont situés dans la première enceinte à vide (301) et **en ce que** le générateur (13) et le condenseur (14) sont situés dans la seconde enceinte à vide (801).

3. Machine à absorption (300, 800, 900 ,1000) selon l'une des revendications précédentes **caractérisée en ce que** :
- l'évaporateur (11) comprend un système d'arrosage (311) de fluide réfrigérant (4) configuré pour répartir un fluide réfrigérant (4) sur la surface extérieure des plaques (310) de l'évaporateur (11) et l'espace de circulation de fluide de chaque plaque matelassée (310) de l'évaporateur (11) comprend une entrée et une sortie de fluide de source froide ;
- l'absorbeur (12) comprend un système d'arrosage (321) de fluide absorbant (5) configuré pour répartir un fluide absorbant (5) sur la surface extérieure des plaques (320) de l'absorbeur (12) et l'espace de circulation de fluide de chaque plaque matelassée (320) de l'absorbeur (12) comprend une entrée et une sortie de fluide de source de refroidissement à température intermédiaire ;
- le générateur (13) comprend un système d'arrosage (811) de fluide absorbant (5) configuré pour répartir un fluide absorbant (5) sur la surface extérieure des plaques (810) du générateur (13) et l'espace de circulation de fluide de chaque plaque matelassée (810) du générateur (13) comprend une entrée et une sortie de fluide de source chaude ;
- l'espace de circulation de fluide de chaque plaque matelassée (820) du condenseur (14) comprend une entrée et une sortie de fluide de source de refroidissement à température intermédiaire ;

4. Machine à absorption (300, 800, 900 ,1000) selon la revendication précédente **caractérisée en ce que** :
- un collecteur de départ (312) de source froide est connecté à l'entrée de fluide de l'évaporateur (11) et un collecteur d'arrivée (313) de source froide est connecté à la sortie de fluide de l'évaporateur (11) ;
- un collecteur de départ (322) de source de refroidissement à température intermédiaire est connecté à l'entrée de fluide de l'absorbeur (12) et un collecteur d'arrivée (323) de source de refroidissement à température intermédiaire est connecté à la sortie de fluide de l'absorbeur (12) ;
- un collecteur de départ (812) de source chaude est connecté à l'entrée de fluide du générateur (13) et un collecteur d'arrivée (813) de source chaude est connecté à la sortie de fluide du générateur (13) ;
- un collecteur de départ (822) de source de refroidissement à température intermédiaire est connecté à l'entrée de fluide du générateur (13) et un collecteur d'arrivée (823) de source de refroidissement à température intermédiaire est connecté à la sortie de fluide du condenseur (14) ;

5. Machine à absorption (300, 800, 900 ,1000) selon l'une quelconque des revendications précédentes **caractérisée en ce que** les plaques matelassées (310, 320, 810, 820) comportent au moins une passe (701).

6. Machine à absorption (300, 800, 900 ,1000) selon l'une quelconque des revendications précédentes **caractérisée en ce qu'**elle comprend un matelas anti-gouttes (501) positionné entre l'évaporateur (11) et l'absorbeur (12).

7. Machine à absorption (300, 800, 900 ,1000) selon l'une quelconque des revendications précédentes **caractérisée en ce qu'**elle comprend un matelas anti-gouttes (501) positionné entre le générateur (13) et le condenseur (14).

8. Machine à absorption (300, 800, 900 ,1000) selon la revendication 1 **caractérisée en ce qu'**elle comprend une première enceinte (901), une seconde enceinte (902), une troisième enceinte (904) et une quatrième enceinte (905) et **en ce que** l'évaporateur (11) est situé dans la première enceinte (901), l'absorbeur (12) est situé dans la seconde enceinte (902), le générateur (13) est situé dans la troisième enceinte (904) et le condenseur (14) est situé dans la quatrième enceinte (905).

9. Machine à absorption (300, 800, 900 ,1000) selon la revendication précédente **caractérisée en ce que** :
- l'espace de circulation de fluide de chaque plaque matelassées (310) de l'évaporateur (11) comprend au moins une entrée et une sortie de fluide réfrigérant (4) ;
- l'espace de circulation de fluide de chaque plaque matelassées (320) de l'absorbeur (12) comprend au moins une entrée et une sortie de fluide absorbant (5) ;
- l'espace de circulation de fluide de chaque plaque matelassées (810) du générateur (13) comprend au moins une entrée et une sortie de fluide absorbant (5) ;
- l'espace de circulation de fluide de chaque plaque matelassées (820) du condenseur (14) comprend au moins une entrée et une sortie de fluide réfrigérant (4) ;
- la machine à absorption comprend au moins deux collecteurs de vapeur (903, 906) ;

10. Machine à absorption (300, 800, 900 ,1000) selon la revendication précédente **caractérisée en ce que** :
- un collecteur de départ (312) de fluide réfrigérant (4) est connecté à l'entrée de fluide de l'évaporateur (11) et un collecteur d'arrivée (313) de fluide réfrigérant (4) est connecté à la sortie de fluide de l'évaporateur (11) ;
- un collecteur de départ (322) de fluide absorbant (5) à température intermédiaire est connecté à l'entrée de fluide de l'absorbeur (12) et un collecteur d'arrivée (323) de fluide absorbant (5) est connecté à la sortie de fluide de l'absorbeur (12) ;
- un collecteur de départ (812) de fluide absorbant (5) est connecté à l'entrée de fluide du générateur (13) et un collecteur d'arrivée (813) de fluide absorbant (5) est connecté à la sortie de fluide du générateur (13) ;
- un collecteur de vapeur (906) de fluide réfrigérant (4) est connecté à l'entrée de fluide du condenseur (14) et un collecteur d'arrivée (823) de fluide réfrigérant (4) est connecté à la sortie de fluide du condenseur (14) ;

## Patentansprüche

1. Absorptionsmaschine (300, 800, 900 ,1000), umfassend einen ersten, eine zweiten, einen dritten und einen vierten Plattentauscher, wobei der erste Plattentauscher ein Verdampfer (11) ist, der zweite Plattentauscher ein Absorber (12) ist, der dritte Plattentauscher ein Generator (13) ist, der vierte Plattentauscher ein Kondensator (14) ist, wobei die Absorptionsmaschine (300, 800, 900, 1000) **dadurch gekennzeichnet ist, dass** jeder Plattentauscher (11, 12, 13, 14) eine Vielzahl gepolsterter Platten (310, 320, 810, 820) umfasst, die nacheinander und parallel zueinander angeordnet sind, wobei jede gepolsterte Platte (310, 320, 810, 820) zwei Metallbleche (405, 406) und eine Vielzahl von Verbindungspunkten (403, 407) zwischen den zwei Blechen (405, 406) umfasst, die gemäß einer Ebene angeordnet sind, wobei mindestens ein Blech (405, 406) zwischen den Verbindungspunkten (403, 407) gekrümmt ist, um einen Fluidzirkulationsraum (408) zwischen den zwei Blechen (405, 406) zu bilden und dass die Verbindungspunkte (403, 404) von zwei benachbarten gepolsterten Platten (314, 315), die in demselben Tauscher (11, 12, 13, 14) liegen, gegenüber sind.

2. Absorptionsmaschine (300, 800, 900 ,1000) nach vorangehendem Anspruch, **dadurch gekennzeichnet, dass** sie eine erste Vakuumkammer (301) und eine zweiten Vakuumkammer (801) umfasst und dass sich der Verdampfer (11) und der Absorber (12) in der ersten Vakuumkammer (301) befinden und dass sich der Generator (13) und der Kondensator (14) in der zweiten Vakuumkammer (801) befinden.

3. Absorptionsmaschine (300, 800, 900 ,1000) nach einem der vorangehenden Ansprüche, **dadurch gekennzeichnet, dass**:
- der Verdampfer (11) ein Berieselungssystem (311) mit Kühlfluid (4) umfasst, das ausgelegt ist, um ein Kühlfluid (4) auf der äußeren Oberfläche der Platten (310) des Verdampfers (11) zu verteilen und der Fluidzirkulationsraum jeder gepolsterten Platte (310) des Verdampfers (11) einen Einlass und einen Auslass von Fluid von einer kalten Quelle umfasst;
- der Absorber (12) ein Berieselungssystem (321) mit absorbierendem Fluid (5) umfasst, das ausgelegt ist, um ein absorbierendes Fluid (5) auf der äußeren Oberfläche der Platten (320) des Absorbers (12) zu verteilen und der Fluidzirkulationsraum jeder gepolsterten Platte (320) des Absorbers (12) einen Einlass und einen Auslass von Fluid von einer Kühlquelle in Übergangstemperatur umfasst;
- der Generator (13) ein Berieselungssystem (811) mit absorbierendem Fluid (5) umfasst, das ausgelegt ist, um ein absorbierendes Fluid (5) auf der äußeren Oberfläche der Platten (810) des Generators (13) zu verteilen und der Fluidzirkulationsraum jeder gepolsterten Platte (810) des Generators (13) einen Einlass und einen Auslass von Fluid von einer warmen Quelle umfasst;
- der Fluidzirkulationsraum jeder gepolsterten Platte (820) des Kondensators (14) einen Einlass und einen Auslass von Fluid von einer Kühlquelle in Übergangstemperatur umfasst.

4. Absorptionsmaschine (300, 800, 900 ,1000) nach vorangehendem Anspruch, **dadurch gekennzeichnet, dass**:
- ein Abgangskollektor (312) von einer kalten Quelle mit dem Fluideinlass des Verdampfers (11) verbunden ist und ein Zufuhrkollektor (313) von einer kalten Quelle mit dem Fluidauslass des Verdampfers (11) verbunden ist;
- ein Abgangskollektor (322) von einer Kühlquelle in Übergangstemperatur mit dem Fluideinlass des Absorbers (12) verbunden ist und ein Zufuhrkollektor (323) von einer Kühlquelle in Übergangstemperatur mit dem Fluidauslass des Absorbers (12) verbunden ist;
- ein Abgangskollektor (812) von einer warmen Quelle mit dem Fluideinlass des Generators (13) verbunden ist und ein Zufuhrkollektor (813) von einer warmen Quelle mit dem Fluidauslass des Generators (13) verbunden ist;
- ein Abgangskollektor (822) von einer Kühlquelle in Übergangstemperatur mit dem Fluideinlass des Generators (13) verbunden ist und ein Zufuhrkollektor (823) von einer Kühlquelle in Übergangstemperatur mit dem Fluidauslass des Kondensators (14) verbunden ist.

5. Absorptionsmaschine (300, 800, 900, 1000) nach einem der vorangehenden Ansprüche, **dadurch gekennzeichnet, dass** die gepolsterten Platten (310, 320, 810, 820) mindestens eine Passe (701) aufweisen.

6. Absorptionsmaschine (300, 800, 900, 1000) nach einem der vorangehenden Ansprüche, **dadurch gekennzeichnet, dass** sie ein Anti-Tropf-Polster (501) umfasst, das zwischen dem Verdampfer (11) und dem Absorber (12) positioniert ist.

7. Absorptionsmaschine (300, 800, 900, 1000) nach einem der vorangehenden Ansprüche, **dadurch gekennzeichnet, dass** sie ein Anti-Tropf-Polster (501) umfasst, das zwischen dem Generator (13) und dem Kondensator (14) positioniert ist.

8. Absorptionsmaschine (300, 800, 900, 1000) nach Anspruch 1, **dadurch gekennzeichnet, dass** sie eine erste Kammer (901), eine zweite Kammer (902), eine dritte Kammer (904) und eine vierte Kammer (905) umfasst und dass sich der Verdampfer (11) in der ersten Kammer (901) befindet, der Absorber (12) in der zweiten Kammer (902) befindet, der Generator (13) in der dritten Kammer (904) befindet und der Kondensator (14) in der vierten Kammer (905) befindet.

9. Absorptionsmaschine (300, 800, 900, 1000) nach vorangehendem Anspruch, **dadurch gekennzeichnet, dass**:
- der Fluidzirkulationsraum jeder gepolsterten Platte (310) des Verdampfers (11) mindestens einen Einlass und einen Auslass von Kühlfluid (4) umfasst;
- der Fluidzirkulationsraum jeder gepolsterten Platte (320) des Absorbers (12) mindestens einen Einlass und einen Auslass von absorbierendem Fluid (5) umfasst;
- der Fluidzirkulationsraum jeder gepolsterten Platte (810) des Generators (13) mindestens einen Einlass und einen Auslass von absorbierendem Fluid (5) umfasst;
- der Fluidzirkulationsraum jeder gepolsterten Platte (820) des Kondensators (14) mindestens einen Einlass und einen Auslass von Kühlfluid (4) umfasst;
- die Absorptionsmaschine mindestens zwei Dampfkollektoren (903, 906) umfasst.

10. Absorptionsmaschine (300, 800, 900, 1000) nach vorangehendem Anspruch, **dadurch gekennzeichnet, dass**:
- ein Abgangskollektor (312) von Kühlfluid (4) mit dem Fluideinlass des Verdampfers (11) verbunden ist und ein Zufuhrkollektor (313) von Kühlfluid (4) mit dem Fluidauslass des Verdampfers (11) verbunden ist;
- ein Abgangskollektor (322) von absorbierendem Fluid (5) in Übergangstemperatur mit dem Fluideinlass des Absorbers (12) verbunden ist und ein Zufuhrkollektor (323) von absorbierendem Fluid (5) mit dem Fluidauslass des Absorbers (12) verbunden ist;
- ein Abgangskollektor (812) von absorbierendem Fluid (5) mit dem Fluideinlass des Generators (13) verbunden ist und ein Zufuhrkollektor (813) von absorbierendem Fluid (5) mit dem Fluidauslass des Generators (13) verbunden ist;
- ein Dampfkollektor (906) von Kühlfluid (4) mit dem Fluideinlass des Kondensators (14) verbunden ist und ein Zufuhrkollektor (823) von Kühlfluid (4) mit dem Fluidauslass des Kondensators (14) verbunden ist.

## Claims

1. An absorption machine (300, 800, 900, 1000) comprising a first, a second, a third and a fourth plate exchanger, the first plate exchanger being an evaporator (11), the second plate exchanger being an absorber (12), the third plate exchanger being a generator (13), the fourth plate exchanger being a condenser (14), said absorption machine (300, 800, 900, 1000) being **characterized in that** each plate exchanger (11, 12, 13, 14) comprises a plurality of padded plates (310, 320, 810, 820) arranged successively and parallel to one another, each padded plate (310, 320, 810, 820) comprising two metal sheets (405, 406) and a plurality of connection points (403, 407) between the two sheets (405, 406) arranged along a plane, at least one sheet (405, 406) being curved between the connection points (403, 407) so as to form a fluid circulation space (408) between the two sheets (405, 406) and **in that** the connection points (403, 404) of two adjacent padded plates (314, 315) comprised in the same exchanger (11, 12, 13, 14) are opposite one another.

2. The absorption machine (300, 800, 900, 1000) according to the preceding claim, **characterized in that** it comprises a first vacuum chamber (301) and a second vacuum chamber (801) and **in that** the evaporator (11) and the absorber (12) are located in the first vacuum chamber (301) and **in that** the generator (13) and the condenser (14) are located in the second vacuum chamber (801).

3. The absorption machine (300, 800, 900, 1000) according to one of the preceding claims, **characterized in that**:
- the evaporator (11) comprises a sprinkling system (311) for coolant (4) configured to distribute a coolant (4) over the outer surface of the plates (310) of the evaporator (11) and the fluid circulation space of each padded plate (310) of the evaporator (11) comprises a cold source fluid inlet and outlet;
- the absorber (12) comprises a sprinkling system (321) for absorbent fluid (5) configured to distribute an absorbent fluid (5) over the outer surface of the plates (320) of the absorber (12) and the fluid circulation space of each padded plate (320) of the absorber (12) comprises an inlet and an outlet for intermediate temperature cooling source fluid;
- the generator (13) comprises a sprinkling system (811) for absorbent fluid (5) configured to distribute an absorbent fluid (5) over the outer surface of the plates (810) of the generator (13) and the fluid circulation space of each padded plate (810) of the generator (13) comprises a heat source fluid inlet and outlet;
- the fluid circulation space of each padded plate (820) of the condenser (14) comprises an inlet and an outlet for intermediate temperature cooling source fluid.

4. The absorption machine (300, 800, 900, 1000) according to the preceding claim, **characterized in that**:
- a cold source outlet manifold (312) is connected to the fluid inlet of the evaporator (11) and a cold source inlet manifold (313) is connected to the fluid outlet of the evaporator (11);
- an intermediate temperature cold source outlet manifold (322) is connected to the absorber fluid inlet (12) and an intermediate temperature cold source inlet manifold (323) is connected to the absorber fluid outlet (12);
- a heat source outlet manifold (812) is connected to the fluid inlet of the generator (13) and a heat source inlet manifold (813) is connected to the fluid outlet of the generator (13);
- an intermediate temperature cold source outlet manifold (822) is connected to the fluid inlet of the generator (13) and an intermediate temperature cold source inlet manifold (823) is connected to the fluid outlet of the condenser (14).

5. The absorption machine (300, 800, 900, 1000) according to any one of the preceding claims, **characterized in that** the padded plates (310, 320, 810, 820) include at least one pass (701).

6. The absorption machine (300, 800, 900, 1000) according to any one of the preceding claims, **characterized in that** it comprises an anti-drip mat (501) positioned between the evaporator (11) and the absorber (12).

7. The absorption machine (300, 800, 900, 1000) according to any one of the preceding claims, **characterized in that** it comprises an anti-drip mat (501) positioned between the generator (13) and the condenser (14).

8. The absorption machine (300, 800, 900, 1000) according to claim 1, **characterized in that** it comprises a first chamber (901), a second chamber (902), a third chamber (904) and a fourth chamber (905) and **in that** the evaporator (11) is located in the first chamber (901), the absorber (12) is located in the second chamber (902), the generator (13) is located in the third chamber (904) and the condenser (14) is located in the fourth chamber (905).

9. The absorption machine (300, 800, 900, 1000) according to the preceding claim, **characterized in that**:
- the fluid circulation space of each padded plate (310) of the evaporator (11) comprises at least one inlet and outlet for coolant (4);
- the fluid circulation space of each padded plate (320) of the absorber (12) comprises at least one inlet and outlet for absorbent fluid (5);
- the fluid circulation space of each padded plate (810) of the generator (13) comprises at least one inlet and outlet for absorbent fluid (5);
- the fluid circulation space of each padded plate (820) of the condenser (14) comprises at least one inlet and outlet for coolant (4);
- the absorption machine comprises at least two steam manifolds (903, 906).

10. The absorption machine (300, 800, 900, 1000) according to the preceding claim, **characterized in that**:
- a coolant (4) outlet manifold (312) is connected to the fluid inlet of the evaporator (11) and a coolant (4) inlet manifold (313) is connected to the fluid outlet of the evaporator (11);
- an intermediate temperature absorbent fluid (5) outlet manifold (322) is connected to the fluid inlet of the absorber (12) and an absorbent fluid (5) inlet manifold (323) is connected to the fluid outlet of the absorber (12) ;
- an absorbent fluid (5) outlet manifold (812) is connected to the fluid inlet of the generator (13) and an absorbent fluid (5) inlet manifold (813) is connected to the fluid outlet of the generator (13);
- a coolant (4) steam manifold (906) is connected to the fluid inlet of the condenser (14) and a coolant (4) inlet manifold (823) is connected to the fluid outlet of the condenser (14).
